# FASCICULE DE BREVET EUROPEEN

(11) **EP 1 201 374 B1**
(45) Date de publication et mention de la délivrance du brevet: **06.07.2005**
(21) Numéro de dépôt: 01870232.4
(22) Date de dépôt: 30.10.2001
(51) Int. Cl.: B25H 1/00

(54) **Dispositif portable pour forage de précision**
Tragbare Bohrvorrichtung zur präzisen Bohrerführung
Portable guide device for precision drilling

(30) Priorité: 30.10.2000 BE 200000694
(43) Date de publication de la demande: 02.05.2002
(73) Titulaire: Vieslet, Bernard, 4340 Awans (BE); Vieslet, Eric, 4020 Liege (BE)
(72) Inventeur: Vieslet, Eric, 4020 Liege (BE)
(74) Mandataire: Van Malderen, Michel

(56) Documents cités:
- DE-A- 2 240 066
- DE-A- 3 120 247
- DE-A- 4 014 210
- GB-A- 2 243 568
- US-A- 5 885 036

## Description

### Objet de l'invention

La présente invention se rapporte à un nouveau dispositif de positionnement et de guidage de précision, par rapport à une pièce à forer, pour une foreuse ou perceuse électrique portable. Ce dispositif permet en particulier le forage sur chantier de pièces métalliques d'une certaine épaisseur.

### Etat de la technique

Le domaine d'application considéré est celui du forage de pièces métalliques telles que par exemple des profilés, ayant une certaine épaisseur. On considérera en particulier le cas où il convient de perforer de telles pièces sur site ou sur chantier, au moyen de forets ayant un diamètre supérieur à 10 mm.

L'utilisation de foreuses sur colonne, conçues habituellement pour le travail en atelier, est inadéquate dans le cas présent vu leur poids et vu l'impossibilité de déplacer les pièces à forer.

Dans le cas de l'utilisation d'une foreuse portable sur site, l'homme de métier éprouve généralement des difficultés de centrage ou de conservation de l'axe de forage. La précision du travail peut dès lors s'en ressentir fortement. Dans certains cas, il est souhaitable également de fixer la pièce à forer par rapport à l'outil avec des moyens adéquats. D'autre part, il est souvent nécessaire de pénétrer dans le matériau métallique à forer sur une profondeur de quelques millimètres, avant de retirer le foret. Cette opération est nécessaire d'une part pour vérifier le centrage correct du foret (amorçage) et d'autre part pour évacuer les copeaux formés. Cette opération, facile et précise dans le cas de l'utilisation d'une foreuse sur colonne, devient particulièrement délicate avec une foreuse portable.

L'état de la technique le plus proche de la présente invention est constitué par le document US-A-5 885 036. Ce document décrit la combinaison d'une foreuse portable à moteur avec un dispositif comportant des fonctions de maintien, de guidage et d'avancement. Ce dispositif est basé essentiellement sur les principes d'un serre-joint commercialisé sous le nom de QUICK-GRIP® . La foreuse est solidarisée à une mâchoire mobile qui glisse sur un guide en direction d'une mâchoire fixe. L'avancement est obtenu en pressant la gâchette de la mâchoire mobile. Lorsqu'on relache la gâchette, le système se bloque. Le mouvement vers l'arrière n'est possible qu'en pressant un levier de déblocage, distinct de la gâchette. Dans ce dispositif, la mâchoire fixe faisant office de butée ne peut être fixée qu'à l'une ou l'autre extrémité de la tige faisant office de guide.

Ce dispositif engendre plusieurs types de problèmes. D'abord, il comporte un mécanisme d'avance-blocage, ne permettant pas un retour aisé en arrière. Un certain nombre de pressions sur la gâchette est nécessaire pour ajuster le foret à hauteur de la pièce à forer, d'autant que la butée est fixe et non ajustable. Ensuite, comme au moment où on commence à forer, la mâchoire mobile est bloquée, il y a un risque de flexion du dispositif et un risque de casse du foret lors de l'amorce, ce qui implique un danger pour l'utilisateur. Le fait que le foret ne peut revenir aisément en arrière est de plus gênant pour l'enlèvement des copeaux. En fait, il s'agit d'un système hybride non adapté car comprenant un dispositif commercialisé dont la fonction première est le serrage et non le guidage. Enfin, dans le procédé de forage utilisant ce dispositif, la force de pénétration est fournie par un opérateur qui a toujours, soit une main, soit les deux, du même côté par rapport au dispositif. On a donc toujours le risque d'avoir un moment de flexion nuisible à la sécurité ou tout au moins à la qualité du guidage.

Le document US-A-4 072 440 propose un dispositif de guidage adjoint à une foreuse portable en vue d'assurer l'orthogonalité de l'axe de forage par rapport à une surface à forer plane ou non plane, par exemple cylindrique ou sphérique. Le système de guidage comporte un berceau qui se fixe à la foreuse portable au moyen d'un collier de serrage. Deux guides parallèles munis de ressorts de rappel coulissent dans le berceau et sont fixés à une butée qui vient se positionner contre la pièce à souder. La butée est munie de pieds par exemple en caoutchouc qui facilitent le positionnement. Des moyens de type butée permettent de régler la compression des ressorts, de limiter la course du foret à un intervalle de positions et donc de limiter également sa profondeur de pénétration. Les ressorts de rappel tendent à imprimer à la foreuse un mouvement d'éloignement de la pièce à forer, lorsque l'opérateur cesse d'exercer une force vers l'avant. Ce dispositif a également comme désavantage que l'opérateur ne peut utiliser qu'une seule main et que les possibilités d'ajustement sont limitées. De plus, la force pour contrecarrer les ressorts de rappel peut être importante et s'ajoute à la force nécessaire au forage dans un matériau dur.

Le document DE-A-36 42 061 propose un dispositif de support de forage, similaire à une foreuse sur colonne, utilisable sur chantier. D'une main, l'opérateur actionne la foreuse et de l'autre rapproche celle-ci et l'objet à forer, en exerçant une force réduite, au moyen d'un mécanisme à levier.

Le document DE-A-31 20 247 décrit une installation de guidage et forage de précision pour une foreuse portable à moteur présentant un chariot mobile sur un rail et solidaire du berceau de la foreuse, une butée axiale réglable à une extrémité du rail pour supporter l'objet à percer, un dispositif de blocage et déblocage à l'autre extrémité du rail comprenant une poignée solidaire du rail à laquelle est connecté un bras articulé, ainsi qu'un mécanisme relié d'une part au chariot et d'autre part au bras articulé, pour transformer le mouvement pivotant du bras articulé en une translation du chariot en direction de l'objet à percer.

Le document DE-A-40 14 210 décrit une installation de guidage et forage de précision similaire où le dispositif de blocage et déblocage comprend un bras de levier allégeant l'effort à fournir par l'opérateur et comprend en outre une butée réglable selon un axe perpendiculaire à l'axe de forage.

### Buts de l'invention

La présente invention vise à fournir un nouveau dispositif de positionnement et guidage de précision pour foreuse portable, ne présentant pas les inconvénients de l'état de la technique.

En particulier, l'invention a pour but de fournir à l'utilisateur un dispositif simple, ergonomique et bon marché.

Un but complémentaire de l'invention est de fournir une solution réduisant ou supprimant le danger de casse du foret ou de blocage de la foreuse, lors de son utilisation.

Un but complémentaire de l'invention est de fournir une solution qui permette à tout instant de maintenir fixe la pièce à forer.

### Résumé de l'invention

La présente invention se rapporte à un dispositif de positionnement, de guidage de précision et de centrage pour foreuse ou perceuse portable à moteur, de préférence électrique, comportant des moyens de guidage linéaire, de préférence une règle, ainsi qu'un berceau de foreuse, une butée de support de l'objet à forer dans l'axe de forage et une butée de support dudit objet dans un plan perpendiculaire à l'axe de forage, les deux butées étant de préférence fixes l'une par rapport à l'autre, caractérisé en ce que :
- le berceau de foreuse et les butées sont disposés et peuvent coulisser, dans un sens ou dans le sens opposé, sur les moyens de guidage linéaire ;
- la distance relative entre le berceau de foreuse et les butées de support varie, avant ou en cours de forage, définissant ainsi une pièce dite mobile et une pièce dite fixe ;
- le dispositif comporte des moyens de blocage et déblocage de ladite pièce mobile ;
- les butées de support comportent des moyens de centrage.

Selon une première forme d'exécution de l'invention, la pièce mobile comprend le berceau de foreuse.

Selon une deuxième forme d'exécution de l'invention, la pièce mobile comprend les butées de support.

De préférence, lesdits moyens de blocage et déblocage comprennent une gâchette et un mécanisme de blocage comportant au moins un ressort de rappel, le mouvement de coulissage de la pièce mobile étant complètement bloqué lorsque la gâchette est pressée. De plus, selon l'invention, la gâchette est amovible et s'adapte sur la pièce mobile.

Selon une modalité d'exécution préférée de l'invention, le mécanisme de blocage comprend en outre au moins une plaquette comportant un orifice de forme rectangulaire lui permettant de coulisser sur lesdits moyens de guidage linéaire, dont la section est légèrement supérieure à celle desdits moyens de guidage linéaire, maintenue en contact avec une extrémité de ladite gâchette et maintenue en place de manière essentiellement perpendiculairement aux moyens de guidage linéaire, en l'absence de pression sur la gâchette, grâce au ressort de rappel.

Avantageusement, le blocage de la pièce mobile, lorsque la gâchette est pressée à fond ou non, résulte du contact de ladite plaquette, au moins par les petits côtés du rectangle constituant ledit orifice, avec lesdits moyens de guidage linéaire.

De préférence, la butée de support dudit objet dans un plan perpendiculaire à l'axe de forage est réglable.

Toujours selon l'invention, le berceau de fixation de la foreuse permet une fixation de celle-ci avec un degré de liberté en rotation autour de l'axe de forage.

De préférence, le plan formé par l'axe de forage et le manche de la foreuse est distinct du, en particulier perpendiculaire au, plan formé par l'axe de forage et les moyens de guidage linéaire.

### Brève description des figures

La figure 1 représente une vue en élévation d'une première forme d'exécution (fig. 1.A) et d'une deuxième forme d'exécution (fig. 1.B) de l'invention.

La figure 2 représente une vue en perspective de la première forme d'exécution de l'invention.

La figure 3 représente une vue en perspective de la deuxième forme d'exécution de l'invention.

La figure 4 représente une vue éclatée de la première forme d'exécution de l'invention.

La figure 5 représente une vue éclatée de la deuxième forme d'exécution de l'invention.

### Description détaillée de l'invention

Les figures 1.A et 1.B représentent le dispositif de l'invention dont la finalité est de permettre le centrage d'une foreuse ou perceuse portable, de préférence électrique, par rapport à un objet à forer. Cet objet peut être par exemple un profilé métallique en acier inoxydable dans lequel il convient de forer un certain nombre de trous, par exemple plusieurs centaines par jour, destinés à la fixation dudit profilé, à intervalles réguliers. Ce dispositif est donc conçu prioritairement pour le professionnel et non pour le bricoleur.

Le dispositif est présenté sous deux formes d'exécution préférées, décrites ci-dessous. Dans chaque forme d'exécution, le principe consiste, après centrage de l'objet, de faire coulisser, l'une par rapport à l'autre, sur une règle, une foreuse solidarisée à un berceau et une butée supportant l'objet à forer.

La foreuse utilisée avec le dispositif selon l'invention est classiquement une foreuse portable, à commande manuelle et à moteur, de préférence électrique, comportant un corps, pourvu d'un manche sur lequel figurent les organes de commande, et un mandrin rotatif sur lequel est fixé un foret.

Les deux formes d'exécution préférées se distinguent l'une de l'autre par le fait que, soit la foreuse est fixe et la butée mobile (figure 2) ou encore que, soit la butée est fixe et la foreuse mobile (figure 3).

Le dispositif selon l'invention est conçu pour forer sans effort et en toute sécurité, avec des forets de diamètre allant au moins jusqu'à 14 mm, grâce à un système de blocage à gâchette. Dans le dispositif, la gâchette est associée à un manche, se trouvant soit sur la butée de support, soit sur le berceau de la foreuse. Cette gâchette est amovible et s'adapte indifféremment sur l'un ou l'autre type de manche. Dans la figure 1, on représenté toutes les pièces pouvant figurer sur la même règle, dans les deux formes d'exécution de l'invention, et notamment les deux types de butée. On montre par là le caractère particulièrement compact et simple de l'invention. En particulier, une seule et même gâchette suffit pour utiliser l'invention dans ses deux formes d'exécution préférées.

En l'absence de pression sur la gâchette par l'opérateur, la pièce mobile (berceau ou butée) est libre de se mouvoir en coulissant sur la règle. De plus, le mouvement coulissant est possible aussi bien en avant qu'en arrière. Lorsqu'on presse la gâchette, le mécanisme commandé par la gâchette assure le blocage de la pièce mobile sur la règle. Il est à remarquer que le blocage est assuré dès que l'on presse la gâchette. Il n'est nullement nécessaire de presser la gâchette à fond. Dans le dispositif selon une forme d'exécution préférée de l'invention, le simple fait de presser la gâchette procure un rapprochement de la pièce mobile et de la pièce fixe, qui correspond en l'occurrence à une course relative de foret allant de 0 à 20 mm maximum. Cette valeur maximale correspond à la position de gâchette pressée à fond. De plus, la position relative de la butée et du berceau de foreuse peut également être ajustée à tout moment.

La présente invention se caractérise par les avantages suivants sur l'état de la technique :
- compacité, rigidité, légèreté et facilité d'utilisation ;
- ajustement aisé et rapide de la position de la foreuse et des butées ;
- déplacement aisé de la pièce mobile en avant et en arrière ;
- guidage précis et forage sans effort ;
- enlèvement aisé des copeaux ;
- position ergonomique et sécurité de l'utilisateur ;
- prix modéré.

### Description d'une forme d'exécution préférée de l'invention

Selon une première forme d'exécution préférée de l'invention, comme représenté à la figure 4, le dispositif est constitué d'un berceau de foreuse ou sabot 1, pouvant coulisser sur une règle 2. Celle-ci est pourvue de trous oblongs 20 espacés régulièrement. Le berceau 1 est fixé à une extrémité de la règle 2 au moyen d'une vis d'arrêt-blocage 10, introduite dans l'un quelconque des trous oblongs 20 de la règle 2. La foreuse est maintenue dans le berceau 1 au moyen d'une vis à blocage rapide 9, par exemple à levier ou à papillon. Le berceau, et donc la foreuse, peut être également muni d'une butée de profondeur 14.

Une butée de support 13 de la pièce à forer, par exemple un profilé, est disposée sur la règle 2, de manière à pouvoir coulisser librement. La course de cette butée 13 est bien entendu limitée à l'extrémité correspondante de la règle 2 par une vis d'arrêt 10, jouant elle-même le rôle de butée, et située dans le trou oblong de la règle situé le plus près de ladite extrémité. La butée 13 peut être perforée et présenter une partie cylindrique creuse dont l'axe de révolution coïncide de préférence avec l'axe de la foreuse, une fois celle-ci fixée dans son berceau 1. Cette disposition permet d'une part de centrer la butée 13 sur l'objet à forer et d'autre part de fournir un dégagement pour le foret, lorsque celui-ci a éventuellement traversé la pièce. La butée 13 peut aussi être équipée d'embouts interchangeables. La surface de contact avec la pièce à forer de ces embouts peut notamment être plane ou présenter une encoche en "V" ou en "U", par exemple pour le forage de profilés plats, ronds ou carrés (ou rectangulaires) respectivement.

La butée 13 est munie d'une poignée 4 faisant office de gâchette (amovible) et disposée au niveau d'un manche 50 faisant partie de la butée 13. Celle-ci présente un ergot 51 sur lequel vient s'emboîter la gâchette 4 au niveau d'un trou 40 et définissant l'axe de rotation de la gâchette 4 autour du manche 50.

Une deuxième butée permettant de positionner la pièce à forer le long d'un axe perpendiculaire à l'axe défini par la règle 2 vient se placer entre la butée 13 et la foreuse, éventuellement contre la butée 13. Cette deuxième butée est constituée d'une pièce 6 présentant une ouverture rectangulaire lui permettant de coulisser le long de l'axe 2. A cette pièce 6 est solidarisée une tige 7, qui coulisse dans la pièce 6 perpendiculairement à la règle 2. La longueur de 7 dépassant de la pièce 6 est donc variable. Après réglage en fonction de la pièce à forer, la tige 7 peut être fixée grâce à une vis de blocage 10 située sur le côté de la pièce 6. La butée 6,7 peut coulisser le long de la règle 2, éventuellement grâce à des moyens (non représentés) la rendant solidaire du mouvement coulissant de la butée de support 13.

En l'absence de pression par l'opérateur,sur la gâchette 4, la butée 13 coulisse librement sur la règle 2, grâce à la libération d'un mécanisme. Celui-ci comporte deux plaquettes 12 présentant chacune une ouverture rectangulaire correspondant à la section de la règle, mais légèrement plus grande que celle-ci, ainsi qu'un ressort de rappel 8, à boudins hélicoïdaux et de section rectangulaire. Le ressort 8 permet de maintenir les plaquettes 12 en place lors du mouvement coulissant et donc permet d'éviter tout grippage (voir figure 1.A). Le fait de presser la gâchette permet, tout en contrecarrant la force de rappel du ressort 8, de positionner les plaquettes 12 en oblique. Pour ce faire, les plaquettes 12 dépassent par rapport à la règle, du côté où elles entrent en contact avec la gâchette. Celles-ci entrent alors également en contact avec la règle 2, principalement par les petits côtés de leur ouverture rectangulaire, ce qui a pour effet de bloquer la butée 13 sur la règle 2. On notera à nouveau que le blocage de la butée 13 est obtenu dès qu'on commence à presser la gâchette. Il n'est pas nécessaire que la gâchette soit pressée à fond.

Dans cette forme d'exécution préférée, l'opérateur tient d'une main la foreuse par son manche propre et de l'autre main, fait coulisser l'ensemble constitué par les butées 13, éventuellement 6, 7 et la pièce à forer, en maintenant la gâchette 4 relâchée. La foreuse est fixe dans cette configuration et est en outre fixée dans son berceau, suivant une inclinaison choisie par l'opérateur, et de préférence telle que le manche de la foreuse ne soit pas dans le plan formé par la règle 2 et le manche 5. Le degré de liberté en rotation de la foreuse rend le dispositif de l'invention adapté aussi bien pour les droitiers que pour les gauchers. Au départ, la foreuse est fixée en fonction de l'épaisseur de la pièce à forer, en sélectionnant le trou oblong adéquat 20 pour insérer la vis correspondante 10.

Lorsque le foret entre en contact avec l'objet à percer, l'opérateur peut vaincre la résistance de la matière en pressant sur la gâchette (effet de levier). Ainsi l'opérateur bénéficie d'un effet multiplicateur de la force appliquée due au levier constitué par la gâchette. Si l'épaisseur à percer est importante, l'opérateur peut presser/dépresser la gâchette plusieurs fois. Il peut très aisément revenir en arrière afin de vérifier le centrage du foret ou évacuer les copeaux.

Le dispositif de l'invention correspondant à cette forme d'exécution assure à l'opérateur un meilleur équilibre de travail qu'en son absence ou par rapport à d'autres dispositifs de l'état de la technique (meilleure ergonomie). Le déplacement relatif de la pièce et de l'outil correspond à l'attitude naturelle de l'opérateur.

Selon une deuxième forme d'exécution préférée de l'invention, comme représenté à la figure 5, le dispositif est constitué d'un berceau de foreuse ou sabot 1, muni d'un manche 5 et pouvant coulisser sur une règle 2. Celle-ci est pourvue de trous oblongs 20 espacés régulièrement. Le berceau 1 est libre de coulisser sur la règle 2. Une vis d'arrêt-blocage 10, introduite dans le trou oblong 20 situé à une extrémité de la règle 2, sert de butée de sécurité au berceau de foreuse 1. La foreuse est maintenue dans le berceau 1 au moyen d'une vis à blocage rapide 9, par exemple à levier ou à papillon. Le berceau, et donc la foreuse, peut être également muni d'une butée de profondeur 14.

Le berceau de foreuse 1 est muni d'une poignée 4 faisant office de gâchette (amovible), disposée et maintenue à hauteur du manche 5 grâce à des clips 11 introduits d'une part respectivement dans les trous 40 et 41 de la gâchette 4, et respectivement dans le trou 42 du berceau 1 et dans l'un quelconque des trous oblongs 20 de la règle 2. Les trous 41,42, alignés, définissent l'axe de rotation de la gâchette 4.

Une butée de support 3 de la pièce à forer, par exemple un profilé, est disposée sur la règle 2, aux alentours de l'autre extrémité de la règle 2, et y est maintenue fixe au moyen d'une vis de blocage 10. La butée 3 peut présenter une partie cylindrique creuse dont l'axe de révolution coïncide de préférence avec l'axe de la foreuse, une fois celle-ci fixée dans son berceau 1. Cette disposition permet d'une part de centrer la butée 3 sur l'objet à forer et d'autre part de fournir un dégagement pour le foret, lorsque celui-ci a éventuellement traversé la pièce.

La forme d'exécution particulière de la butée de support 3 représentée à la figure 1.B ou 5 est donnée à titre d'exemple et n'est nullement limitative de la portée de l'invention. Beaucoup d'autres formes d'exécution de cette butée 3 peuvent être envisagées. Par exemple, la partie cylindrique creuse de centrage peut être remplacée par (ou couverte d'un embout comportant) un plat perpendiculaire à la règle 2 et/ou présentant une entaille en forme de "V" ou "U" (non représenté). Cette forme est particulièrement avantageuse pour la fixation de tôles en carrosserie. De même, la face plane de la butée se présentant perpendiculairement à la règle 2 et opposée à la foreuse, c'est-à-dire orientée vers l'extérieur du dispositif, peut être non pas oblique comme à la figure 1.B, mais perpendiculaire à la règle 2 (non représenté). Cette forme d'exécution permet un positionnement parfaitement perpendiculaire de la foreuse par rapport à un objet extérieur à forer.

Une deuxième butée permettant de positionner la pièce à forer le long d'un axe perpendiculaire à l'axe défini par la règle 2 vient se placer entre la butée 3 et la foreuse, et de préférence contre la butée 3. Cette deuxième butée est constituée d'une pièce 6 présentant une ouverture rectangulaire lui permettant de coulisser le long de l'axe 2, et légèrement plus grande que la section de ladite règle. A cette pièce 6 est solidarisée une tige 7, qui coulisse dans la pièce 6, perpendiculairement à la règle 2. La longueur de 7 qui dépasse de la pièce 6 est donc variable. Après réglage en fonction de la pièce à forer, la tige 7 peut être fixée grâce à une vis de blocage 10 située sur le côté de la pièce 6. La butée 6,7 est maintenue fixe par rapport à la règle 2 au moyen d'une vis de blocage 10.

En l'absence de pression par l'opérateur sur la gâchette 4, celle-ci est maintenue en position complètement dépressée par le ressort de rappel 8, à boudins hélicoïdaux et de section rectangulaire. Dans cette configuration, il n'y a pas de plaquettes (voir figure 1.B). Le berceau 1 peut effectuer une course de maximum 20 mm en direction de la butée 3, correspondant aux deux positions extrêmes de la gâchette, respectivement relâchée et pressée à fond. Le fait de presser la gâchette permet de contrecarrer l'effet du ressort de rappel et de bloquer tout mouvement du berceau 1 le long de la règle 2. On notera que la présence du clips 11 dans le trou 40 et le trou oblong correspondant limite la course de la foreuse. La position relative du berceau 1 et de la butée 3 peut bien entendu être ajustée en fonction du trou oblong particulier on l'on insère le clips 11. A nouveau, l'opérateur bénéficie d'un effet multiplicatif de la force appliquée du au levier constitué par la gâchette.

Dans cette forme d'exécution préférée, l'opérateur tient d'une main la foreuse par son manche propre et de l'autre main, le manche 5 du berceau 1, ainsi que sa gâchette. En l'absence de pression sur la gâchette, il fait coulisser l'ensemble solidaire constitué par la foreuse et son berceau (avant d'insérer le clips 11 dans le trou 40). La pression sur la gâchette permet simultanément de bloquer la foreuse et son berceau et d'appliquer la force de perçage. La foreuse est mobile dans cette configuration, suivant une inclinaison choisie par l'opérateur, et de préférence telle que le manche de la foreuse ne soit pas dans le plan formé par la règle 2 et le manche 5. Le degré de liberté en rotation de la foreuse rend le dispositif de l'invention adapté aussi bien pour les droitiers que pour les gauchers. Au départ, les butées 3,6,7 sont fixées en fonction de l'épaisseur de la pièce à percer, en sélectionnant le trou oblong adéquat pour insérer les vis correspondantes 10.

Dans les deux formes d'exécution préférées, la gâchette 4 et le berceau de foreuse 1 peuvent présenter des trous destinés à alléger le dispositif. Un point d'ancrage, se trouvant par exemple sur le berceau 1, peut être prévu pour la fixation d'un support de type harnais.

## Revendications

1. Dispositif de positionnement, de guidage de précision et de centrage pour foreuse ou perceuse portable à moteur (100), de préférence électrique, comportant :
- des moyens de guidage linéaire, de préférence une règle (2),
- un berceau de foreuse (1),
- une butée de support de l'objet à forer dans l'axe de forage (3,13) et, de préférence, une butée de support dudit objet dans un plan perpendiculaire à l'axe de forage (6,7), le berceau de foreuse (1) et les butées (3,13,6,7) comportant des moyens de centrage et étant aptes à coulisser sur les moyens de guidage linéaire (2) de manière telle que la distance relative entre le berceau de foreuse (1) et au moins une butée de support (3,13,6,7) varie, avant ou en cours de forage, toujours avec l'une des pièces (1,3,13) mobile et l'autre fixe, **caractérisé en ce que** le dispositif comporte un moyen présentant une gâchette (4) servant à la fois au blocage et au déblocage de la pièce mobile, de sorte que la pièce mobile peut coulisser en avant ou en arrière après déblocage, ladite gâchette étant amovible et conformée pour s'adapter aussi bien au berceau de foreuse (1) qu'à la butée de support dans l'axe de forage (13).

2. Dispositif selon la revendication 1, **caractérisé en ce que**, dans le cas où la pièce mobile est la butée de support (13), le moyen de blocage et déblocage comprend au moins un ressort de rappel (8) et une plaquette (12) coopérant, par contact à une extrémité, avec la gâchette (4) montée pivotante sur ladite butée (13), ladite plaquette (12) :
- comportant un orifice de forme rectangulaire lui permettant de coulisser sur lesdits moyens de guidage linéaire (2), dont la section est légèrement supérieure à celle desdits moyens de guidage linéaire (2) ;
- maintenable essentiellement perpendiculaire aux moyens de guidage linéaire (2), en l'absence de pression sur la gâchette (4), grâce au ressort de rappel (8) et
- maintenable en contact de manière oblique, au moins par les petits côtés du rectangle constituant ledit orifice, avec lesdits moyens de guidage linéaire (2), lorsque la gâchette (4) est pressée à fond ou non, bloquant le mouvement de coulissement de la pièce mobile.

3. Dispositif selon la revendication 1, **caractérisé en ce que**, dans le cas où la pièce mobile est le berceau de foreuse (1), le berceau (1) comporte un manche (5) et la gâchette (4) est montée pivotante autour de deux axes définis par des clips (11) et des trous dans la gâchette (40,41) associés respectivement à un trou oblong (20) dans les moyens de guidage linéaire (2) et à un trou (42) dans le berceau (1), un ressort de rappel (8) assurant le déblocage en l'absence de pression sur la gâchette (4).

4. Dispositif selon la revendication 1, 2 ou 3, **caractérisé en ce que** les deux butées (3,13,6,7) sont fixes l'une par rapport à l'autre.

5. Dispositif selon l'une quelconque des revendications précédentes, **caractérisé en ce que** la butée de support dudit objet dans un plan perpendiculaire à l'axe de forage (6,7) est réglable.

6. Dispositif selon l'une quelconque des revendications précédentes, **caractérisé en ce que** le berceau de fixation de la foreuse (1) permet une fixation de ladite foreuse (100) avec un degré de liberté en rotation autour de l'axe de forage.

7. Dispositif selon la revendication 5, **caractérisé en ce que** le plan formé par l'axe de forage et le manche de la foreuse est distinct du, en particulier perpendiculaire au, plan formé par l'axe de forage et les moyens de guidage linéaire.

## Patentansprüche

1. Einstellungs-, Führungs-, Präzisions- und Zentriervorrichtung für eine Handbohrmaschine (100), vorzugsweise elektrisch, die Folgendes umfasst:
- lineare Führungsmittel, vorzugsweise eine Schiene(2)
- einen Bohrmaschinenhalter (1)
- eine Stütze für das zu bohrende Teil in der Bohrachse (3, 13) und, vorzugsweise, eine Stütze des besagten Teils in der Senkrechten zur Bohrachse (6, 7); der Bohrmaschinenhalter (1) und die Stützen (3, 13, 6, 7) umfassen Zentriervorrichtungen und sind geeignet, um über die linearen Führungsmittel (2) zu gleiten, so dass die relative Entfernung zwischen dem Bohrmaschinenhalter (1) und mindestens einer Stütze (3, 13, 6, 7) veränderbar ist, vor oder während des Bohrens, wobei immer eines der Teile (1, 3, 13) beweglich und das andere unbeweglich ist; **dadurch gekennzeichnet, dass** die Vorrichtung ein Teil mit einem Hebel (4) umfasst, der zum Klemmen und Entklemmen des beweglichen Teils dient, so dass das bewegliche Teil nach dem Entklemmen vor und zurück gleiten kann, der besagte Hebel ist versetzbar und kann sowohl an den Bohrmaschinenhalter (1) als auch an die Stütze in der Bohrachse (13) angebracht werden.

2. Vorrichtung gemäß Anspruch 1, **dadurch gekennzeichnet, dass**, falls die Stütze (13) das bewegliche Teil ist, das Teil zum Klemmen und Entklemmen mindestens über eine Rückzugfeder (8) und ein Plättchen (12) verfügt, das durch den Kontakt mit einem Ende zusammen mit dem klappbar an die besagte Stütze (13) montierten Hebel wirkt; das besagte Plättchen:
- hat eine rechteckige Öffnung, die es ihm ermöglicht, auf den besagten linearen Führungsmitteln (2) zu gleiten, und deren Schnitt etwas größer als der der besagten Führungsmittel (2) ist;
- steht, wenn kein Druck auf den Hebel (4) ausgeübt wird, dank der Rückzugfeder (8), im Wesentlichen senkrecht zu den linearen Führungsmitteln (2) und
- steht, wenn der Hebel (4) stark oder auch nur leicht gedrückt wird und **dadurch** das Verschieben des beweglichen Teils blockiert wird, schräg zu den besagten linearen Führungsmitteln (2)und berührt diese mindestens durch die kurzen Seiten des Rechtecks, das die besagte Öffnung bildet.

3. Vorrichtung gemäß Anspruch 1, **dadurch gekennzeichnet, dass**, falls der Bohrmaschinenhalter (1) das bewegliche Teil ist, der Halter (1) einen Griff (5) hat und der Hebel (4) klappbar um die beiden Achsen, die durch Haltestifte (11) und Löcher im Hebel (40, 41) festgelegt werden, montiert ist, diese Löcher werden jeweils an ein längliches Loch (20) in den linearen Führungsmitteln (2) und ein Loch (42) im Halter der Bohrmaschine (1) angelegt, eine Rückzugfeder (8) sorgt bei Abwesenheit des Drucks auf den Hebel (4) für das Entklemmen.

4. Vorrichtung gemäß Anspruch 1, 2 oder 3, **dadurch gekennzeichnet, dass** der Abstand zwischen den beiden Stützen (3, 13, 6, 7) unveränderlich ist.

5. Vorrichtung gemäß einem der vorliegenden Ansprüche, **dadurch gekennzeichnet, dass** die Stütze des besagten Teils in der Senkrechten zur Bohrachse (6, 7) verstellbar ist.

6. Vorrichtung gemäß einem der vorliegenden Ansprüche, **dadurch gekennzeichnet, dass** der Bohrmaschinenhalter (1) die Befestigung der besagten Bohrmaschine (100) mit einem Freiheitsgrad für die Drehung um die Bohrachse ermöglicht.

7. Vorrichtung gemäß Anspruch 5, **dadurch gekennzeichnet, dass** sich die Ebene, die die Bohrachse mit dem Griff der Bohrmaschine bildet, von der Ebene, die die Bohrachse mit den linearen Führungsmitteln bildet, unterscheidet, im besonderen Fall senkrecht zu ihr ist.

## Claims

1. Device for the positioning, precision guidance and centring of a portable, motor-driven drill or boring machine (100), preferably electric, comprising:
- a linear guidance means, preferably a rule (2),
- a drill stand (1),
- a support stop for the object to be drilled on the drilling axis (3, 13) and preferably, a support stop for said object in a plane that is perpendicular to the drilling axis (6, 7), the drill stand (1) and the stops (3, 13, 6, 7) comprising a centring means and able to slide on the linear guidance means (2) in such a way that the relative distance between the drill stand (1) and at least one support stop (3, 13, 6, 7) varies, before or during the drilling, always with one of the parts (1, 3, 13) being mobile and the other being fixed, **characterised in that** the device comprises a means with a trigger (4) that is used both for blocking and for releasing the mobile part, in such a way that the mobile part can slide forwards or backwards after being released, said trigger being detachable and shaped so as to fit both the drill stand (1) and the support stop in the drilling axis (13).

2. Device according to Claim 1, **characterised in that**, in the event that the mobile part is the support stop (13), the blocking and release means comprises at least one return spring (8) and a plate (12) that co-operate, by contact at one end, with the trigger (4) that is pivotably mounted on said stop (13), said plate (12):
- comprises a rectangular-shaped orifice allowing the plate to slide along said linear guidance means (2), whose cross-section is slightly larger than that of said linear guidance means (2),
- can be maintained essentially perpendicular to the linear guidance means (2), in the absence of pressure on the trigger (4), thanks to the return spring (8), and
- can be obliquely maintained in contact with said linear guidance means (2), at least by the short sides of the rectangle constituting said orifice, when the trigger (4) is pressed right down or not, blocking the sliding motion of the mobile part.

3. Device according to Claim 1, **characterised in that** in the event that the mobile part is the drill stand (1), the stand (1) comprises a handle (5) and the trigger (4) is pivotably mounted around two axes defined by the pins (11) and the holes in the trigger (40, 41) associated with an oblong hole (20) in the linear guidance means (2) and a hole (42) in the stand (1) respectively, a return spring (8) ensuring the release in the absence of pressure on the trigger (4).

4. Device according to Claim 1, 2 or 3, **characterised in that** the two stops (3, 13, 6, 7) are fixed relative to each other.

5. Device according to any one of the preceding claims, **characterised in that** the support stop of said object in a plane perpendicular to the drilling axis (6, 7) is adjustable.

6. Device according to any one of the preceding claims, **characterised in that** the drill attachment stand (1) allows said drill (100) to be fixed with a degree of freedom in rotation around the drilling axis.

7. Device according to Claim 5, **characterised in that** the plane formed by the drilling axis and the drill handle is different from, in particular perpendicular to, the plane formed by the drilling axis and the linear guidance means.
